# EUROPÄISCHE PATENTSCHRIFT

(11) **EP 0 546 201 B1**
(45) Veröffentlichungstag und Bekanntmachung des Hinweises auf die Patenterteilung: **06.03.1996**
(21) Anmeldenummer: 91120937.7
(22) Anmeldetag: 06.12.1991
(51) Int. Cl.: A47B 88/14

(54) **Schubladenführung**
Drawer guide
Glissière pour tiroirs

(43) Veröffentlichungstag der Anmeldung: 16.06.1993
(73) Patentinhaber: GEBR. WILLACH GmbH, D-53809 Ruppichteroth (DE)
(72) Erfinder: Adolphs, Manfred, W-5220 Waldbröl (DE); Willach, Hansfriedrich, W-5207 Ruppichteroth (DE); Meier, Horst, W-5250 Engelskirchen (DE)
(74) Vertreter: Selting, Günther, Dipl.-Ing.

(56) Entgegenhaltungen:
- DE-A- 2 946 113
- US-A- 3 836 223

## Beschreibung

Die Erfindung betrifft eine Schubladenführung und insbesondere eine Schubladenführung als Einfach-Auszug.

Schubladenführungen als Einfach-Auszug weisen möbelseitige Führungsschienen und schubladenseitige Auszugsschienen auf. An den Führungsschienen ist jeweils am vorderen Ende eine Stützrolle angebracht, auf der die schubladenseitige Auszugsschiene abgestützt ist. Vom rückwärtigen Ende der Schublade stehen Ansätze ab, an denen sich Laufrollen befinden, die in den Führungsschienen geführt sind. Beim Ausziehen der Schublade stößt diese gegen einen Anschlag, wenn die Laufrollen sich noch ein Stück weit in den Führungsschienen befinden. Das Gewicht der Schublade wird dann von den Stützrollen abgestützt, während die Laufrollen ein Herunterkippen der ausgezogenen Schublade verhindern. Bei Vollauszügen ist die Schublade derart bemessen, daß der Schubladenkasten in seiner gesamten Nutztiefe aus dem Möbel herausgezogen werden kann, so daß das Innere des Schubladenkastens vollständig von oben her zugänglich ist, während sich eine an den Schubladen befestigte Stützstruktur noch im Inneren des Schrankes befindet. Als Überauszüge werden solche Schubladenführungen bezeichnet, bei denen die Schublade aus dem Schrank so weit herausgezogen werden kann, daß die Rückwand des Schubladenkastens noch vor der Schrankblende steht. Je weiter eine Schublade aus dem Schrank herausgezogen werden kann, umso länger muß die von der Schublade nach hinten abstehende Stützstruktur sein. Die Schranktiefe muß so bemessen werden, daß sie gleich der Tiefe des Schubladenkastens zuzüglich der Länge der Stützstruktur ist. Dies führt dazu, daß nur ein Teil der Schranktiefe nutzbar ist.

Der Oberbegriff des Patentanspruchs 1 geht aus von einer Schubladenführung, wie sie aus DE 90 12 423 U bekannt ist. Bei dieser Schubladenführung besteht die die Schublade im Auszugszustand abstützende Stützstruktur aus Schwenkarmen, die am rückwärtigen Schubladenende angebracht sind und die beim Einschieben der Schublade einwärts geschwenkt werden, um die effektive Schubladenlänge im eingeschobenen Zustand, und damit auch die benötigte Schranktiefe, zu verringern. Die Laufrolle, die normalerweise an einem starren rückwärtigen Ansatz der Schublade angebracht ist, ist hierbei an einem Schwenkarm angebracht. Die Schwenkarme und die Schublade weisen zusammengreifende Verriegelungselemente auf, die die Schwenkarme bei innerhalb der Führungsschienen geführten Laufrollen im gestrecktem Zustand verriegelt halten. Bei nahezu vollständig eingeschobener Schublade werden die Schwenkarme dadurch entriegelt, daß sie Steuernocken passieren. Danach werden die Schwenkarme von den Führungsschienen auf Führungsbahnen überführt, die ein Einwärtsschwenken der Schwenkarme in der Endstellung der Schublade bewirken. Bei einwärts geschwenkten Schwenkarmen wird die Schublade durch an ihrem Ende befindliche, zusätzliche Hilfsrollen abgestützt. Durch die Steuernocken wird der leichtgängige Lauf der Schublade am Ende der Einschubbewegung beeinträchtigt, wobei es vorkommen kann, daß die Schublade kurz vor ihrer Endstellung stehenbleibt. In diesem Fall muß die Schublade manuell zugeschoben werden, um die vollständige Einschubstellung zu erreichen.

Der Erfindung liegt die Aufgabe zugrunde, eine Schubladenführung der im Oberbegriff des Patentanspruchs 1 angegebenen Art zu schaffen, also eine Schubladenführung, die bei weiter Herausziehbarkeit der Schublade eine geringe Schranktiefe erfordert, und bei der trotz Verschwenkbarkeit der die Laufrollen tragenden Schwenkarme ein stabiles Führungsverhalten bei ausgezogener Schublade gewährleistet ist, bei der aber die Steuerung des Eingriffs der Verriegelungselemente die Leichtgängigkeit des Schubladenlaufs nicht beeinträchtigt.

Die Lösung dieser Aufgabe erfolgt erfindungsgemäß mit den Merkmalen des Patentanspruchs 1.

Bei der erfindungsgemäßen Schubladenführung weisen die Schwenkarme und die Schublade zusammengreifende Verriegelungselemente auf, die die Schwenkarme in gestrecktem Zustand verriegeln. Der gegenseitige Eingriff der Verriegelungselemente wird dadurch bewirkt, daß die Schublade im ganz oder teilweise herausgezogenen Zustand, wenn ihr Schwerpunkt vor den Stützrollen liegt, am rückwärtigen Ende hochgedrückt wird. Diese aufwärtsgerichtete Kraft bewirkt das Zusammengreifen der Verriegelungselemente des Schwenkarmes mit denjenigen der Schublade, so daß die Schwenkarme im gestreckten Zustand verriegelt sind. Bei weit herausgezogener Schublade können die Schwenkarme nicht mehr verschwenkt werden, so daß die an ihnen gelagerten Laufrollen die Schublade gegen seitliches Verschwenken stabilisieren. Selbst im ganz herausgezogenen Zustand, wenn die Hilfsrollen der Schublade sich in der Nähe der Stützrollen befinden, üben die an den rückwärtig abstehenden Schwenkarmen gelagerten Laufrollen noch eine seitliche Stabilisierungswirkung aus, so daß gerade in diesem Lastfall, bei langem Hebelarm der Schublade, eine gute Stabilisierungswirkung gewährleistet ist. Wenn die Schublade dagegen so weit eingeschoben ist, daß ihr Schwerpunkt hinter den Stützrollen liegt, ist eine Stabilisierung der Seitenbewegungen und der horizontalen Verschwenkbarkeit der Schublade nicht in größerem Maße erforderlich. Hier erfolgt die Stabilisierung durch die Hilfsrollen, die an den Führungsschienen geführt sind und in diesem Zustand einen größeren Abstand von den Stützrollen haben.

Ein Vorteil besteht darin, daß das Zusammengreifen der Verriegelungselemente in Abhängigkeit von dem Belastungsfall der Schublade gesteuert wird, also in Abhängigkeit von der jeweiligen Auszugsposition. Steuernocken, Kurvenbahnen oder Kulissensteuerungen sind für die Verriegelung der Schwenkarme nicht erforderlich. Dies hat den Vorteil, daß der Lauf der Schublade nicht gestört wird und daß das Einlaufen oder das Herausziehen der Schublade in keiner Weise behindert wird. Die erfindungsgemäße Schubladenführung eignet sich daher auch für Schubladen, die trotz nur geringem Gefälle in ihre Schließstellung selbsttätig einlaufen sollen und die daher sehr leichtgängig laufen müssen.

Prinzipiell können die Verriegelungselemente teilweise oben oder unten an den Schwenkarmen angebracht sein. Vorzugsweise sind sie an den Unterseiten der Schwenkarme vorgesehen, und zwar in demjenigen Bereich, der hinter den Achsen der Schwenkarme liegt.

Um das Zusammengreifen der Verriegelungselemente in Abhängigkeit von dem Belastungsfall der Schublade zu bewirken bzw. aufzuheben, hat zweckmäßigerweise der Schwenkarm einen Bewegungsspielraum gegenüber der Schublade, z.B. ein vertikales Verschiebungsspiel oder Kippspiel.

Um sicherzustellen, daß die Verriegelungselemente bei Gewichtsbelastung durch die herausgezogene Schublade sicher in gegenseitigen Eingriff kommen, ist zweckmäßigerweise dasjenige Verriegelungselement, das an der Schublade bzw. dem Halter angeordnet ist, derart gesteuert, daß es sich beim Anheben des rückwärtigen Schubladenendes in Richtung auf das Verriegelungselement des Schwenkarmes bewegt, so daß die beiderseitigen Verriegelungselemente sich jeweils aufeinander zu bewegen. Dadurch wird der Bewegungsspielraum, den der Schwenkarm haben muß, verringert, und es wird ein fester gegenseitiger Eingriff der Verriegelungselemente im Belastungsfalle der Schublade erreicht.

Die erfindungsgemäße Schubladenführung, bei der die Verriegelungselemente nur dann in gegenseitigen Eingriff kommen, wenn das Gewicht des herausgezogenen Teils der Schublade dies bewirkt, bietet ferner den Vorteil, daß die Verriegelung sich selbsttätig löst, wenn der herausgezogene Teil der Schublade angehoben wird. Hierdurch wird das vollständige Herausnehmen der Schublade aus ihrer Führung erleichtert. Der aus der Schubladenführung oder dem Möbelteil herausgezogene Teil der Schublade braucht lediglich leicht angehoben zu werden, damit die Schwenkarme einwärts geschwenkt werden können und von den Führungsschienen freikommen.

Um das Herausnehmen der Schublade aus der Führung zu erleichtern, können an den vorderen Enden der Schubladenführung Abweiser vorgesehen sein, die dann, wenn die Schublade beim Herausziehen angehoben wird, die dann entriegelten Schwenkarme einwärts schwenken. Diese Funktion kann auch von vorgespannten Federn übernommen werden, die die Schwenkarme in den Einschwenkzustand treiben. Vorteilhaft ist, daß der vor dem Schubladenschrank erforderliche Freiraum zum Herausnehmen der Schublade so kurz wie möglich gehalten werden kann, weil beim Herausnehmen der Schublade aus ihrer Führung die Schwenkarme stets im eingeschwenkten Zustand sind.

Die erfindungsgemäße Schubladenführung eignet sich insbesondere für Apothekenschubladen. Apothekenschubladen zeichnen sich durch eine relativ große Länge mit einer Nutztiefe im Bereich von etwa 1,00 m und einer Gesamtlänge von etwa 1,25 m aus. Eine weitere Besonderheit von Apothekenschubladen besteht darin, daß an dem Schubladenkasten die Auszugsschienen in geringer Höhe über dem Boden angeordnet sein müssen, damit die Seitenwände Platz für die Anbringung von Kartentaschen zur Aufnahme von Beschriftungsträgern bieten. Diejenigen Schubladen, die über Augenhöhe angeordnet sind, haben üblicherweise einen durchsichtigen Boden. Ein weiteres Merkmal von Apothekenschubladen ist ein Gefälle in der Schubladenführung, um einen selbsttätigen Einlauf in die Schließstellung zu erreichen.

Die Anwendung der erfindungsgemäßen Schubladenführung ist jedoch nicht auf Apothekenschränke beschränkt.

Im folgenden werden unter Bezugnahme auf die Zeichnungen Ausführungsbeispiele der Erfindung näher erläutert.

Es zeigen:
- Fig. 1: eine perspektivische Darstellung eines mit zahlreichen Schubladen versehenen Schranks,
- Fig. 2: eine schematische Seitenansicht einer Schublade aus Richtung der Linie II-II in Fig. 1, wobei unterschiedliche Auszugszustände A, B, C dargestellt sind,
- Fig. 3: eine Draufsicht der Schubladenführung in weit ausgezogener Position und
- Fig. 4: eine Draufsicht des rückwärtigen Teils der Schublade während des Ausschwenkens eines Schwenkarmes per Steuerung durch die Führungsbahn,
- Fig. 5: den Zustand von Fig. 4 in perspektivischer Darstellung,
- Fig. 6: einen Horizontalschnitt durch den Schwenkarm zur Verdeutlichung der Verriegelungselemente an Schwenkarm und Schublade,
- Fig. 7: ein Ausführungsbeispiel, bei dem der Schwenkarm durch eine Feder abgestützt ist,
- Fig. 8: ein Ausführungsbeispiel, bei dem der Schwenkarm durch eine Feder abgestützt ist und bei dem zur Verriegelung beide Verriegelungselemente gegeneinander bewegt werden,
- Fig. 9: die Konstruktion nach Fig. 8 bei ausgeschwenktem Schwenkarm,
- Fig. 10: eine Ansicht von Fig. 9 aus Richtung des Pfeiles X,
- Fig. 11: einen Schnitt entlang der Linie XI-XI von Fig. 9,
- Fig. 12: eine vergrößerte Darstellung des Details XII von Fig. 11 im entriegelten Zustand,
- Fig. 13: in gleicher Darstellung wie Fig. 12 den Verriegelungszustand,
- Fig. 14: eine perspektivische Darstellung der Feder der Verriegelungsvorrichtung bei dem Ausführungsbeispiel der Fign. 8-13,
- Fig. 15: eine Draufsicht auf das vordere Ende der mit Abweisern versehenen Schubladenführung und
- Fig. 16: in gleicher Darstellung wie Fig. 15 den Einschwenkvorgang der Schwenkarme beim Herausnehmen der Schublade.

In Fig. 1 ist ein Schrank 10 dargestellt, der zahlreiche Schubläden 11 enthält, welche aus dem Schrank zur Vorderseite hin herausziehbar sind. Es handelt sich um Apothekenschubläden, die einen Schubladenkasten 12 aufweisen, in dem Gegenstände in mehreren Fächern untergebracht werden können. Der Schubladenkasten weist zwei parallele Seitenwände 13, eine Rückwand 14, eine Vorderwand, an der eine auswechselbare Blende 15 befestigt ist, sowie eine Bodenwand 16 auf. Die Bodenwand 16 kann durchsichtig sein, z.B. aus einem Gitter bestehen. Das Innere des Schubladenkastens 12 ist durch vesetzbare Trennwände 17 in Fächer unterteilt, die zur Aufnahme verschiedenartiger Medikamente dienen. Jedem Fach kann ein Kartenträger 18 zugeordnet werden, der auf die betreffende Seitenwand 13 aufgeklemmt wird und in den das Arzneimittel kennzeichnende Karten eingesetzt werden können. Die Kartenträger 18 befinden sich an der Außenseite der Seitenwand 13. An den Seitenwänden 13 verläuft jeweils eine Auszugsschiene 19, die nach außen absteht und in einer Höhe von etwa 30 mm über dem Boden 16 angeordnet ist. Der die Auszugsschiene 19 überragende Teil der Seitenwand 13 muß so hoch sein, daß die Kartenträger 18 auf ihm Platz haben, ohne mit der Auszugsschiene 19 zu kollidieren. Dies erfordert es, die Auszugsschiene 19 relativ tief anzuordnen.

Mit "vorn" ist jeweils die dem Benutzer zugewandte Richtung der Schublade bezeichnet und mit "hinten" die in den Schrank 10 hineinführende Richtung.

Für jede Schublade sind im Inneren des Schranks 10 zwei Führungsschienen 20 mit seitlich offenem C- oder U-förmigem Profil montiert. An den vorderen Enden dieser Führungsschienen 20 ist jeweils eine Stützrolle 21 gelagert. Auf der die Führungsschiene nach oben hin überragenden Stützrolle 21 liegt die Auszugsschiene 19 auf.

Die Seitenwände 13 sind nach hinten über die Rückwand 14 hinaus verlängert und sie tragen dort Halter 22, an denen jeweils ein Schwenkarm 23 um eine vertikale Schwenkachse 24 schwenkbar angebracht ist. Die Schwenkarme 23 sind zwischen der in Fig. 3 dargestellten ersten Stellung, in der sie in Längsrichtung der Schublade verlaufen und diese nach hinten verlängern, und einer zweiten Stellung schwenkbar, in der sie einwärts geschwenkt sind, so daß die Halter 22 das rückwärtige Ende der Schublade 11 bilden. An der Außenseite jedes Schwenkarms 23 ist eine Laufrolle 25 auf einem abstehenden Zapfen gelagert. Diese Laufrolle läuft in einer Führungsschiene 20 und kann daher von unten gegen den Oberflansch 20a dieser Führungsschiene drücken. An den rückwärtigen Enden sind die beiden Führungsschienen 20 durch eine Traverse 28 mit Führungsbahnen 26 miteinander verbunden. Von den Innenseiten der Schwenkarme 23 stehen Führungsstücke 27 ab, die kurz vor den Laufrollen 25 angeordnet sind und die mit einer Führungsbahn 26 in Eingriff kommen können, um am Ende der Einschubbewegung der Schublade die Schwenkarme 23 gegeneinander (nach innen) zu verschwenken, so daß die Schwenkarme bei eingeschobener Schublade einen eingeschwenkten Zustand einnehmen. Die Schwenkarme haben hierbei eine Länge, die etwa der halben Schubladenbreite entspricht, jedoch kann die Länge der Schwenkarme auch größer sein, wobei die Schwenkarme sich dann im eingeklappten Zustand überlappen. Damit die Laufrollen 25 am Ende der Einschubbewegung der Schublade die C-förmigen Führungsschienen 20 verlassen können, haben die Führungsschienen am Endbereich entsprechende Öffnungen, aus denen die Laufrollen 25 seitlich austreten können.

Im eingeschobenen Zustand der Schublade gemäß Stellung A von Fig. 2, also wenn die Schwenkarme 23 eingeklappt sind und die Laufrollen 25 keine Stützfunktion wahrnehmen können, ruht die Schublade auf Hilfsrollen 29, welche im rückwärtigen Bereich des Schubladenkastens an den Verlängerungen der Seitenwände 13 gelagert sind. Die Hilfsrollen 29 greifen nicht in die Führungsschienen 20 ein, sondern sie laufen auf dem Oberflansch 20a, der den oberen der beiden horizontalen Schenkel der Führungsschiene bildet. Die Hilfsrollen 29 laufen also frei auf dem Laufschenkel 20a der Führungsschiene, ohne gegen Abheben von dem Laufschenkel gesichert zu sein.

Beim Herausziehen der Schublade gemäß Stellung B von Fig. 2 klappen die Schwenkarme 23 auseinander, wodurch die Laufrollen 25 in die Führungsschienen 20 eingeführt werden. In diesem Zustand liegt die Last des rückwärtigen Teils der Schublade immer noch auf den Hilfsrollen 29. Die Laufrollen 25 schweben in diesem Zustand in der Mitte zwischen den beiden horizontalen Schenkeln der Führungsschiene, ohne einen der Schenkel reibend zu berühren.

Die Laufrollen 25 übernehmen Last erst, wenn der Schwerpunkt der Schublade die Stützrollen 21 überschritten hat, was in Position C von Fig. 2 der Fall ist. Dann werden die Laufrollen von unten her gegen die jeweiligen Oberflansche 20a der Führungsschiene 20 gedrückt und die Hilfsrollen 29 heben von dem Laufschenkel ab. Beim weiteren Herausziehen der Schublade erfolgt die Abstützung durch die Stützrollen 21, während das rückwärtige Ende der Schublade durch die Laufrollen 25 niedergehalten wird.

Die an den Verlängerungen der Seitenwände 13 und an der Rückwand 14 befestigten Halterungen 22 weisen gemäß Fig. 5 eine horizontale obere Platte 22a, eine horizontale untere Platte 22b und eine vertikale Platte 22c auf. Zwischen der oberen Platte 22a und der unteren Platte 22b erstreckt sich der vertikale Schaft 24, der die Schwenkachse für den Schwenkarm 23 bildet. An diesem Schaft ist der Schwenkarm 23 mit Laschen 30 derart gelagert, daß der Schwenkarm 23 zwischen den Platten 22a und 22b geringes vertikales Spiel hat und sich somit um ca. 1 mm entlang der Achse 24 frei bewegen kann. Eine andere Möglichkeit besteht darin, daß der Schwenkarm 23 in Bezug auf den Halter 22 ein geringfügiges Kippspiel hat, d.h. in der Ebene des Schwenkarmes vertikal gekippt werden kann.

An dem mit dem Schubladenkasten 12 verbundenen Halter 22 sind erste Verriegelungselemente 31 vorgesehen, die als geradlinige Verriffelung oder Verzahnung ausgebildet ist, wobei die Zähne in Längsrichtung der Schublade verlaufen. Die Verriegelungselemente 31 sind an der Oberseite der unteren Platte 22b angebracht, und zwar hinter der Achse 24.

Zweite Verriegelungselemente 32 sind gemäß Fig. 6 an der Unterseite des Schwenkarms 23 vorgesehen. Auch die zweiten Verriegelungselemente 32 sind längslaufende Zähne, die mit den die ersten Verriegelungselemente 31 bildenden Zähnen in Eingriff kommen können, wenn der Schwenkarm 23 im gestreckten Zustand ist, der in Fig. 6 mit 23a angedeutet ist.

Wenn sich die Schublade im weitgehend eingeschobenen Zustand befindet und die Hilfsrollen 29 einen Teil der Last übernehmen, sind die Laufrollen 25 unbelastet. In diesem Fall wird die horizontale Verschwenkung des Schwenkarmes durch die Verriegelungselemente 31 und 32 nicht beeinträchtigt, da diese übereinander hinwegbewegt werden können.

In dem Zustand B von Fig. 2, also wenn der Schwerpunkt der Schublade sich hinter den Stützrollen 21 befindet, sind die Laufrollen 25 entlastet und ein Teil der Gewichtsbelastung der Schublade ruht auf den Hilfsrollen 29. Die Verriegelungselemente werden nicht gegeneinandergedrückt und der Schwenkarm kann in Bezug auf die Schublade verschwenkt werden.

Im Zustand C von Fig. 2 liegt dagegen der Schubladenschwerpunkt vor den Stützrollen 21, so daß die Laufrollen 25 gegen die Unterseite des Oberflansches 20a der Führungsschiene 20 gedrückt werden, um auf diese Weise den rückwärtigen Teil der Schublade niederzuhalten. Diese Niederhaltekraft bewirkt, daß auf die Laufrolle 25 des Schwenkarms 23 eine nach unten gerichtete Kraft wirkt, wodurch die Verriegelungselemente 32 in die Lücken der Verriegelungselemente 31 rastend eingedrückt werden. Je größer diese Kippkraft der Schublade ist, umso stärker ist die Verriegelung, die bewirkt, daß die Schwenkarme 23 in gestrecktem Zustand in Bezug auf die Schublade arretiert werden. Daher bewirken auch in dem ausgezogenen Zustand C von Fig. 2 die in den C-förmigen Führungsschienen 20 geführten Laufrollen 25 eine Seitenstabilisierung oder Schwenkstabilisierung der Schublade, die in diesem Stadium durch die abgehobenen Hilfsrollen 29 nicht geführt oder stabilisiert werden kann.

Um eine solche Stabilisierung der Schubladenführung auch im rückwärtigen Bereich der Schubladenführung zu erreichen, sind die Hilfsrollen 29 gemäß Fig. 4 jeweils mit einem Spurkranz 29a ausgestattet, mit dem sie seitlich an dem Laufschenkel 20a geführt werden.

Das Ausführungsbeispiel der Fig. 7 entspricht weitgehend dem ersten Ausführungsbeispiel, so daß die nachfolgende Beschreibung sich auf die Erläuterung der Unterschiede beschränkt. Gemäß Fig. 7 ist der Schwenkarm 23 mit vertikalem Spiel zwischen den Platten 22a und 22b des Halters 22 an dem Schaft 24 gelagert. An der Platte 22b ist eine als Blattfeder ausgebildete Feder 40 befestigt, die von unten her gegen den Schwenkarm 23 drückt und die diesen in seine obere Endlage treibt, in der die Verriegelungselemente 31a und 32a außer Eingriff sind. Die Feder 40 ist an der Unterseite der Platte 22b befestigt und sie ragt durch eine Ausnehmung 41 der Platte 22b hindurch, um gegen den unteren Schenkel des Schwenkarms 23 zu drücken. Das Verriegelungselement 31a des Halters 22 besteht hier aus einem von der Platte 22b aufragenden Vorsprung und das Verriegelungselement 32a des Schwenkarms 23 besteht aus einem dem Vorsprung angepaßten Loch im unteren horizontalen Schenkel des Schwenkarms. Bei gestrecktem Schwenkarm 23 befindet sich das Verriegelungselement 32a genau über dem Verriegelungselement 31a, so daß beide in einen formschlüssigen gegenseitigen Eingriff kommen, wenn das hintere Schubladenende angehoben wird.

Gemäß Fig. 7 ist eine Feder 42 vorgesehen, die den Schwenkarm 23 in Richtung auf seinen Einschwenkzustand treibt. Diese Feder 42 ist eine Schenkelfeder, die den Schaft 24 schraubenförmig umgibt und die mit einem Schenkel 42a an der Verlängerung der Seitenwand 13 angreift, während der andere Schenkel 42b gegen den Schwenkarm 23 drückt, um diesen in den eingeschwenkten Zustand zu treiben.

Auch bei dem Ausführungsbeispiel der Fign. 8-14 besteht das Verriegelungselement 31a des Halters 22 aus einem über die Platte 22b hinausragenden Vorsprung und das Verriegelungselement 32a des Schwenkarms 23 aus einem Durchbruch oder Loch im unteren Schenkel 23b des Schwenkarms 23. Eine Feder 44 treibt den Schwenkarm 23 in seine obere Endstellung entlang des Schafts 24, in der die Verriegelungselemente 31a und 32a außer Eingriff sind. Die Feder 44 ist eine Blattfeder, die mit einem Einspannende 44a an der Unterseite der Platte 22b eingespannt ist und sich im wesentlichen in Längsrichtung, also parallel zur Führungsschiene 20, erstreckt. Die Feder 44 verläuft im entspannten Zustand bogenförmig in einer einzigen Ebene. An dem dem Einspannende 44a gegenüberliegenden Ende trägt sie das Verriegelungselement 31a, das durch eine Öffnung 45 der Platte 22b hindurchragt. An dem einen Ende der Öffnung 45 (Fign. 12 und 13) ist die Feder 44 in der Platte 22b fixiert, so daß dieses Ende einen Schwenkpunkt 46 für die Feder 44 bildet. In dem bogenförmigen Verlauf der Feder 44 ist an dieser Feder ein aufragender Zapfen 47 angebracht, der durch ein Loch in der Platte 22b hindurchragt und von unten gegen den Schenkel 23b des Schwenkarms 23 drückt. Der Zapfen 47 ist derart angeordnet, daß er in jeder Schwenkstellung des Schwenkarms 23 an dem Schenkel 23b angreift.

Wie aus Fig. 14 hervorgeht, weist die Feder 47 an dem Verriegelungselement 31a eine aufragende Kante 48 auf, die in Längsrichtung der Feder verläuft und in das Verriegelungselement 32a eindringen kann, wenn gemäß Fig. 13 die Feder 44 um das Ende 46 der Öffnung 45 verschwenkt wird.

Wie Fig. 12 zeigt, bildet die Feder 44 in Bezug auf den Schwenkpunkt 46 einen zweiarmigen Hebel, dessen einer Hebelarm vom Schwenkpunkt 46 zum Zapfen 47 verläuft und die Länge a hat und dessen anderer Hebelarm vom Schwenkpunkt 46 zur Kante 48 verläuft und die Länge b hat. Beide Hebelarme haben etwa die gleiche Länge, jedoch könnte vorzugsweise die Länge b größer sein als die Länge a, um eine Hebelübersetzung zu bewirken.

Fig. 12 zeigt den Zustand, in dem die Feder 44 mit ihrem Zapfen 47 den Schwenkarm 23 hochdrückt, wobei die Verriegelungselemente 31a und 32a außer Eingriff sind. Fig. 13 zeigt den Zustand, bei dem durch Belastung des herausgezogenen vorderen Endes der Schublade das rückwärtige Schubladenende relativ zum Schwenkarm 23 hochgedrückt worden ist. Dabei hält der Schwenkarm den Zapfen 47 nieder, so daß die Feder 44 im mittleren Bereich ihrer Länge relativ zu der Platte 22b heruntergedrückt wird. Dadurch wird das am Ende der Feder befindliche Verriegelungselement 31a unter Verwindung der Biegefeder hochgedrückt, um in die Öffnung des Verriegelungselements 32a einzudringen und den Schwenkarm 23 zu fixieren.

Auch bei dem Ausführungsbeispiel der Fign. 8-14 ist die Feder 42 vorhanden, die den Schwenkarm 23 im entriegelten Zustand in die Einschwenkstellung treibt.

Die Fign. 15 und 16 zeigen ein Ausführungsbeispiel, bei dem am vorderen Ende der Führungsschiene 20 ein Abweiser 50 unmittelbar hinter der Stützrolle 21 vorgesehen ist. Die Verriegelungselemente sind hier aus Gründen der Übersichtlichkeit fortgelassen. Der Abweiser 50 steht seitlich schräg nach vorne und innen gerichtet von der Außenwand der Führungsschiene 20 ab. Er ragt somit in das Innere der Führungsschiene hinein, so daß die in der Führungsschiene 20 geführte Laufrolle 25 beim Herausnehmen der Schublade aus der Führung gegen den Abweiser 50 stößt, wodurch der Schwenkarm 23 gemäß Fig. 16 nach innen geschwenkt wird. Auf diese Weise kann die Schublade, wenn ihr aus der Führung herausragender Bereich angehoben wird und dadurch die Verriegelung der Schwenkarme 23 aufgehoben wird, leicht aus der Führung herausgenommen werden, ohne daß der Schubladenkörper wesentlich über die Horizontale hinaus nach oben gewinkelt werden müßte.

## Patentansprüche

1. Schubladenführung mit
zwei möbelseitigen Führungsschienen (20),
zwei schubladenseitigen Auszugsschienen (19),
an den vorderen Enden der Führungsschienen (20) vorgesehenen Stützrollen (21) zum Abstützen der Auszugsschienen (19),
an dem rückwärtigen Ende der Schublade (11) vorgesehenen, längs der Führungsschiene (20) laufenden Hilfsrollen (29),
an dem rückwärtigen Ende der Schublade vorgesehenen Schwenkarmen (23) mit längs der Führungsschienen laufenden Laufrollen (25),
möbelseitigen Führungsbahnen (26) zum Anschwenken der Schwenkarme (23) an die Schublade,
und an den Schwenkarmen (23) und der Schublade (11) vorgesehenen zusammenwirkenden Verriegelungselementen (31,32;31a,32a),
**dadurch gekennzeichnet,**
daß die Verriegelungselemente (31,32;31a,32a) bei gestreckten Schwenkarmen (23) belastungsabhängig dadurch in gegenseitigen Eingriff kommen, daß die Schublade beim Herausziehen mit ihrem Schwerpunkt vor die Stützrollen (21) gelangt und den rückwärtigen Schubladenteil hochdrückt.

2. Schubladenführung nach Anspruch 1, dadurch gekennzeichnet, daß jeder Schwenkarm (23) an der Schublade (11) an einer Achse (24) mit vertikalem Spiel oder mit Kippspiel geführt ist.

3. Schubladenführung nach Anspruch 1 oder 2, dadurch gekennzeichnet, daß die Verriegelungselemente (31,32) jeweils aus einer Gruppe geradliniger paralleler Zähne bestehen.

4. Schubladenführung nach Anspruch 1 oder 2, dadurch gekennzeichnet, daß die Verriegelungselemente (31a,32a) aus einer einzigen Ausnehmung und einem einzigen Vorsprung bestehen.

5. Schubladenführung nach einem der Ansprüche 1-4, dadurch gekennzeichnet, daß eine den Schwenkarm (23) in den Entriegelungszustand drückende Feder (40;44) vorgesehen ist.

6. Schubladenführung nach Anspruch 5, dadurch gekennzeichnet, daß die Feder (44) bei Auslenkung durch den heruntergedrückten Schwenkarm (23) das Verriegelungselement (31a) der Schublade in Richtung auf das Verriegelungselement (32a) des Schwenkarms (23) vortreibt.

7. Schubladenführung nach Anspruch 6, dadurch gekennzeichnet, daß die Feder (44) einen zweiarmigen Hebel bildet oder antreibt, dessen einer Hebelarm den Schwenkarm (23) hochdrückt und dessen anderer Hebelarm das Verriegelungselement (31a) der Schublade trägt.

8. Schubladenführung nach Anspruch 7, dadurch gekennzeichnet, daß der das Verriegelungselement (31a) der Schublade tragende Hebelarm länger ist als der den Schwenkarm (23) hochdrückende Hebelarm.

9. Schubladenführung nach einem der Ansprüche 7-8, dadurch gekennzeichnet, daß die Feder (44) eine bogenförmige Biegefeder ist, die an einem Ende (44a) eingespannt ist, deren anderes Ende das Verriegelungselement (31a) trägt und die im Mittelbereich ihrer Länge einen gegen den Schwenkarm (23) drückenden Zapfen (47) trägt.

10. Schubladenführung nach einem der Ansprüche 1-9, dadurch gekennzeichnet, daß an jedem Schwenkarm (23) eine den Schwenkarm in die Einschwenkstellung treibende Feder (42) angreift.

11. Schubladenführung nach einem der Ansprüche 1-10, dadurch gekennzeichnet, daß an den vorderen Enden der Führungsschienen (20) Abweiser (50) angeordnet sind, die die Schwenkarme (23) beim Herausziehen der Schublade in Richtung auf die Einschwenkstellung treiben.

## Claims

1. A drawer guide comprising
two furniture-side guide rails (20),
two drawer-side draw-out rails (19),
supporting rollers (21) provided at the front ends of the guide rails (20), for supporting the draw-out rails (19),
auxiliary rollers (29) provided at the rear end of the drawer (11) and rolling along the guide rail (20),
pivot arms (23) provided at the rear end of the drawer and having primary rollers (25) rolling along the guide rails,
furniture-side guide tracks (26) for causing the pivot arms (23) to pivot towards the drawer,
and cooperating locking elements (31,32;31a,32a) provided on the pivot arms (23) and the drawer (11),
**characterized in**
that, with the pivot arms (23) extended, the locking elements (31,32;31a,32a) come into mutual engagement depending on the load, due to the fact that upon pulling out the drawer, the drawer is moved with its gravitational center to a position in front of the supporting rollers (21), thereby tending to lift the rear drawer part upwards.

2. The drawer guide according to claim 1, characterized in that each pivot arm (23) is guided on the drawer (11) on an axis (24) with vertical clearance or with tilting clearance.

3. The drawer guide according to claim 1 or 2, characterized in that the locking elements (31,32) each consist of a group of in-line positioned parallel teeth.

4. The drawer guide according to claim 1 or 2, characterized in that the locking elements (31a,32a) consist of a single recess and a single projection.

5. The drawer guide according to one of claims 1-4, characterized in that a spring (40;44) is provided which urges the pivot arm (23) into the unlocked state.

6. The drawer guide according to claim 5, characterized in that the spring (44), upon deformation by the down-pushed pivot arm (23), advances the locking element (31a) of the drawer towards the locking element (32a) of the pivot arm (23).

7. The drawer guide according to claim 6, characterized in that the spring (44) forms or drives a two-armed lever whose one lever arm pushes the pivot arm (23) upwards and whose other lever arm carries the locking element (31a) of the drawer.

8. The drawer guide according to claim 7, characterized in that the lever arm carrying the locking element (31a) of the drawer is longer than the lever arm pushing up the pivot arm (23).

9. The drawer guide according to one of claims 7-8, characterized in that the spring (44) is an arcuate bending spring, which is fixed at one end (44a), whose other end carries the locking element (31a), and which carries, in the middle portion of its length, a pin (47) pressing against the pivot arm (23).

10. The drawer guide according to one of claims 1-9, characterized in that a spring (42) urging the pivot arm to the inward pivoted position engages on each pivot arm (23).

11. The drawer guide according to one of claims 1-10, characterized in that deflectors (50) are arranged at the front ends of the guide rails (20), said deflectors urging the pivot arms (23) towards the inward pivoted position when pulling out the drawer.

## Revendications

1. Glissière de tiroir, comportant
deux rails de guidage (20) côté meuble,
deux rails d'extension (19) côté tiroir,
des galets de support (21), prévus sur les extrémités avant des rails de guidage (20) pour supporter les rails d'extension (19)
des galets auxiliaires (29) se déplaçant le long du rail de guidage (20), prévus sur l'extrémité arrière du tiroir (11),
des bras pivotants (23), prévus à l'extrémité arrière du tiroir avec des galets de roulement (25) se déplaçant le long des rails de guidage,
des voies de guidage (26) côté meuble pour faire pivoter les bras pivotants (23) contre le tiroir, et
des éléments de verrouillage (31, 32 ; 31a, 32a) agissant conjointement, prévus sur les bras pivotants (23) et sur le tiroir (11),
caractérisée en ce que
à l'état déployé des bras pivotants (23), les éléments de verrouillage (31, 32 ; 31a, 32a) viennent en accrochage réciproque en fonction de la charge en raison du fait que, lorsque le tiroir est sorti, son centre de gravité se situe à l'avant des galets de support (21) et pousse la partie arrière du tiroir vers le haut.

2. Glissière de tiroir selon la revendication 1, caractérisée en ce que chaque bras pivotant (23) est guidé sur le tiroir (11) au niveau d'un axe (24) avec jeu vertical ou jeu de basculement.

3. Glissière de tiroir selon l'une des revendications 1 ou 2, caractérisée en ce que les éléments de verrouillage (31, 32) sont respectivement constitués d'un groupe de dents parallèles s'étendant en ligne de droite.

4. Glissière de tiroir selon l'une des revendications 1 ou 2, caractérisée en ce que les éléments de verrouillage (31a, 32a) sont constitués d'un seul évidement et d'une seule partie en saillie.

5. Glissière de tiroir selon l'une quelconque des revendications 1 à 4, caractérisée en ce qu'il est prévu un ressort (40 ; 44) qui pousse le bras pivotant (23) dans la position de déverrouillage.

6. Glissière de tiroir selon la revendication 5, caractérisée en ce que, lors de la déviation par le bras pivotant (23) poussé vers le bas, le ressort (44) avance l'élément de verrouillage (31a) du tiroir en direction de l'élément de verrouillage (32a) du bras pivotant (23).

7. Glissière de tiroir selon la revendication 6, caractérisée en ce que le ressort (44) forme ou entraîne un levier à deux bras, dont l'un des bras de levier pousse le bras pivotant (23) vers le haut et dont l'autre bras de levier porte l'élément de verrouillage (31a) du tiroir.

8. Glissière de tiroir selon la revendication 7, caractérisée en ce que le bras de levier qui porte l'élément de verrouillage (31a) du tiroir est plus long que le bras de levier qui pousse le bras pivotant (23) vers le haut.

9. Glissière de tiroir selon l'une des revendications 7 ou 8, caractérisée en ce que le ressort (44) est un ressort recourbé en forme de cintre qui est fixé à l'une de ses extrémités (44a), dont l'autre extrémité porte l'élément de verrouillage (31a), et qui dans la zone médiane de sa longueur comporte un tenon (47) s'appliquant contre le bras pivotant (23).

10. Glissière de tiroir selon l'une quelconque des revendications 1 à 9, caractérisée en ce qu'un ressort (42) agit sur chaque bras pivotant (23), en poussant le bras pivotant dans la position repliée.

11. Glissière de tiroir selon l'une quelconque des revendications 1 à 10, caractérisée en ce que sur les extrémités avant des rails de guidage (20) sont disposés des déflecteurs (50) qui poussent les bras pivotants (23) en direction de la position repliée lors de l'extraction du tiroir.
